# EUROPÄISCHE PATENTSCHRIFT

(11) **EP 3 146 877 B1**
(45) Veröffentlichungstag und Bekanntmachung des Hinweises auf die Patenterteilung: **26.02.2020**
(21) Anmeldenummer: 16189503.2
(22) Anmeldetag: 19.09.2016
(51) Int. Cl.: A47K 3/36

(54) **DUSCHKABINE**
SHOWER CABINET
CABINE DE DOUCHE

(30) Priorität: 24.09.2015 DE 102015116200
(43) Veröffentlichungstag der Anmeldung: 29.03.2017
(73) Patentinhaber: Kristähl GmH, 77756 Hausach (DE)
(72) Erfinder:
(74) Vertreter: Westphal, Mussgnug & Partner Patentanwälte mbB

(56) Entgegenhaltungen:
- DE-U1- 29 701 915
- DE-U1-202006 015 492
- US-A- 5 205 072
- US-A1- 2003 019 030
- US-A1- 2003 213 103
- US-A1- 2004 050 016

## Beschreibung

Die Erfindung betrifft eine Duschkabine mit wenigstens einer Kabinenwand.

Duschkabinen weisen in der Regel eine oder zwei im Winkel zueinander angeordnete Kabinenwände auf, die den Innenraum der Duschkabine abschließen. Häufig besteht die Kabinenwand dabei aus einem feststehenden Wandelement und einem schwenkbar mit dem Wandelement verbundenen Türelement zum Öffnen und Schließen der Duschkabine. Es ist dabei bekannt, das feststehende Wandelement an einer Raumwand, zum Beispiel der Wand eines Badezimmers, in der Weise zu befestigen, dass das Wandelement mit einer vertikalen Längskante in einem U-Profil einer an der Raumwand befestigten Wandschiene geklemmt wird.

Bei diesen bekannten Duschkabinen ist jeweils eine unterschiedliche Ausbildung der Beschläge für die schwenkbare Lagerung der Türelemente erforderlich, wenn das Türelement an einem feststehenden Wandelement angebracht wird oder wenn das Türelement unmittelbar an der Raumwand angebracht wird, ohne dass ein feststehendes Wandelement vorgesehen ist. Die unterschiedlichen Ausführungen erschweren die Montage und erhöhen die Kosten für Herstellung und Lagerhaltung.

Als Stand der Technik werden die US 2003/019030 A1, US 5 205 072 A, US 2003/213103 A1, DE 297 01 915 U1, DE 20 2006 015492 U1 und US 2004/050016 A1 genannt. Die US 2003/019030 A1 offenbart eine Duschkabine mit wenigstens einer Kabinenwand, die ein feststehendes Wandelement und ein mittels Beschlägen schwenkbar mit dem Wandelement verbundenes Türelement aufweist, wobei das Wandelement mit einer vertikalen Längskante in einer ein U-Profil aufweisenden Wandschiene an einer Raumwand befestigbar ist.

Der Erfindung liegt die Aufgabe zugrunde, eine Duschkabine zu schaffen, deren Kabinenwand ein formschönes Aussehen aufweist und in einer weitgehend einheitlichen Ausführung für sämtliche Einbausituationen geeignet ist.

Diese Aufgabe wird erfindungsgemäß gelöst durch eine Duschkabine mit wenigstens einer Kabinenwand mit den Merkmalen des Patentanspruchs 1.

Vorteilhafte Ausführungen der Erfindung sind in den Unteransprüchen angegeben.

Bei der erfindungsgemäßen Duschkabine weist die Kabinenwand ein feststehendes Wandelement und ein schwenkbar mit diesem Wandelement verbundenes Türelement auf. Das feststehende Wandelement wird an der jeweiligen Raumwand in der Weise befestigt, dass dieses Wandelement mit seiner einen vertikalen Längskante in das U-Profil einer an der Raumwand befestigten Wandschiene eingesetzt und in diesem U-Profil geklemmt wird. Das Türelement ist mit dem Wandelement mittels eines oberen Beschlages und eines unteren Beschlages schwenkbar verbunden. Diese Beschläge sind dabei so angeordnet, dass der obere Beschlag mit der oberen Querkante des Türelementes und des Wandelementes bündig abschließt und entsprechend der untere Beschlag mit der unteren Querkante des Türelementes und des Wandelementes bündig abschließt. Dadurch ergibt sich ein formschönes Aussehen der Beschläge und damit der Kabinenwand. Die Beschläge sind dabei mit einem Beschlagteil an dem Wandelement fixiert, welches zwei parallel zu der jeweiligen Querkante nebeneinander angeordnete Befestigungsmittel aufweist. Die Anordnung der Befestigungsmittel nebeneinander ermöglicht eine geringe vertikale Höhe des jeweiligen Beschlagteils, was für das formschöne Aussehen vorteilhaft ist, ohne dass dadurch die Stabilität der Befestigung verringert wird.

Erfindungsgemäß weist das Beschlagteil zwei Wangenteile auf, zwischen denen das Wandelement aufgenommen ist. Das eine Befestigungsmittel durchsetzt das erste Wangenteil und das Wandelement und ist in das gegenüberliegende zweite Wangenteil einschraubbar, durch Anziehen der Schraube werden die Wangenteile gegeneinander gezogen, um das Wandelement zu klemmen. Das andere Befestigungsmittel ist als Schraube ausgebildet, die in eine Gewindebohrung des ersten Wangenteils eingedreht wird und dadurch das Wandelement klemmend gegen das zweite Wangenteil drückt.

Ist das Wandelement als Glasscheibe ausgebildet, so kann vorzugsweise die Schraube des das Wandelement durchsetzenden Befestigungsmittels durch eine Kerbe des Wandelements hindurchgreifen, die in der Querkante des Wandelementes ausgebildet ist. Die Kerbe kann nahe an der Ecke des Wandelements, das heißt nahe an der vertikalen Längskante, angeordnet werden. Dadurch ist eine Befestigung des Beschlagteils nahe an der vertikalen Kante möglich, ohne dass eine Bruchgefahr für die Glasscheibe des Wandelementes besteht.

In einer vorteilhaften Ausführung weist die Wandschiene zur Aufnahme des feststehenden Wandelements an ihrem oberen und unteren Ende jeweils eine Ausnehmung des U-Profils auf. Die Ausnehmung ist in der Weise gebildet, dass in dem Endbereich der Profilgrund des U-Profils fehlt und gegebenenfalls auch die Innenflächen der Schenkel des U-Profils abgetragen sind, so dass die Wandstärke der Schenkel reduziert und die lichte Breite zwischen den Schenkeln vergrößert ist. Diese Ausführung eignet sich insbesondere für die Einbausituationen, bei welchen das schwenkbare Türelement unmittelbar an der Raumwand angebracht werden soll. Für eine solche Einbausituation ist das Wandelement als vertikale Leiste ausgebildet, deren horizontale Querabmessung sehr gering sein kann und nur ausreichend breit sein muss, um das an dem Wandelement befestigte Beschlagteil aufzunehmen. Das Wandelement kann dabei nahezu vollständig in das U-Profil der Wandschiene eingesetzt werden, wobei die auf dem Wandelement fixierten Beschlagteile des oberen und des unteren Beschlages in die jeweiligen oberen und unteren Ausnehmungen der Wandschiene eindringen. Das feststehende Wandteil ist somit bei montierter Kabinenwand nahezu unsichtbar und beeinträchtigt das Aussehen der Kabinenwand nicht. Aus Stabilitätsgründen wird in dieser Ausführung das Wandelement vorzugsweise aus Metall hergestellt und kann beispielsweise als Aluminiumprofilschiene ausgebildet sein.

Ein wesentlicher Vorteil der Erfindung besteht darin, dass dieselben Beschläge bei unterschiedlicher Ausführung des feststehenden Wandelements verwendet werden können. Das Wandelement kann eine Scheibe aus Glas oder Kunststoff sein, wenn die Schwenkachse des Türelements von der Raumwand beabstandet ist. Soll das Türelement unmittelbar an der Raumwand schwenkbar gelagert sein, so wird ein Wandelement verwendet, welches als schmale Leiste oder Schiene in die Wandschiene eingesetzt wird. In beiden Fällen ergibt sich ein attraktives Aussehen der Kabinenwand und der Beschläge.

Die Kabinenwand kann komplett mit Wandelement, Türelement und Beschlägen werkseitig montiert werden. Beim Einbau der Duschkabine ist lediglich die Wandschiene an der Raumwand zu befestigen und die Kabinenwand mit ihrem Wandelement in das U-Profil der Wandschiene einzusetzen und in dieser Wandschiene zu fixieren. Dabei ist eine Feinausrichtung der Kabinenwand in Bezug auf die Raumwand dadurch möglich, dass das Wandelement unterschiedlich tief in das U-Profil der Wandschiene eingeschoben und fixiert werden kann.

Der Einbau der vormontierten Kabinenwand kann einfach und problemlos auch von einer Einzelperson durchgeführt werden.

Im Folgenden wird die Erfindung anhand eines in der Zeichnung dargestellten Ausführungsbeispiels näher erläutert. Es zeigen:
- Figur 1 :: einen Horizontalschnitt durch ein Ausführungsbeispiels einer Duschkabine,
- Figur 2a:: einen Vertikalschnitt durch eine Kabinenwand der Duschkabine gemäß der Schnittlinie A-A in Figur 1,
- Figur 2b:: einen Ausschnitt aus dem Wandelement der Kabinenwand,
- Figur 3:: einen horizontalen Teilschnitt gemäß der Schnittlinie B-B in Figur 2a,
- Figur 4:: einen horizontalen Teilschnitt gemäß der Schnittlinie C-C in Figur 2a,
- Figur 5:: einen Vertikalschnitt durch die zweite Kabinenwand gemäß der Schnittlinie D-D in Figur 1,
- Figur 6a:: einen horizontalen Teilschnitt gemäß der Schnittlinie E-E in Figur 5,
- Figur 6b:: eine Teilansicht auf das Ende der Wandschiene gemäß Figur 6a,
- Figur 7:: einen horizontalen Teilschnitt durch die zweite Kabinenwand gemäß der Schnittlinie F-F in Figur 5,
- Figur 8:: eine Detaildarstellung des zweiten Beschlagteiles des Beschlags der Kabinenwand gemäß den Figuren 2a oder 5,
- Figur 9:: eine Draufsicht auf die Dichtung des Wandelements gemäß Figur 5,
- Figur 10:: eine Seitenansicht der Wandschiene der Duschkabine,
- Figur 11:: eine Frontansicht der Wandschiene von der an der Raumwand anliegenden Seite,
- Figur 12:: eine Frontansicht der Wandschiene von der von der Raumwand abgewandten Seite,
- Figur 13:: einen Querschnitt durch die Wandschiene gemäß der Schnittlinie G-G in Figur 10,
- Figur 14a Figur 14b:: und eine Draufsicht und einen Axialschnitt einer Deckschraube,
- Figur 15:: einen Axialschnitt einer Justierscheibe und
- Figur 16:: eine Explosionsdarstellung der Wandschiene und ihrer Befestigungsmittel.

Figur 1 zeigt eine Draufsicht auf eine Duschkabine 10 mit einer ersten Kabinenwand 20 und einer zweiten Kabinenwand 20'. Die Kabinenwände 20, 20' sind im Winkel zueinander angeordnet und begrenzen mit zwei im Winkel zueinander angeordneten Raumwänden 15, 16, z. B. Gebäudewänden, den Innenraum der Duschkabine 10. Im dargestellten Ausführungsbeispiel wird ein rechteckiger Innenraum gebildet.

Die Kabinenwand 20 (vgl. Figuren 2a bis 4) weist ein Türelement 30 und ein Wandelement 40 auf, welche über wenigstens einen Beschlag um eine Schwenkachse S schwenkbar miteinander verbunden sind. Ein erster Beschlag 60 ist im unteren Bereich mit der Kabinenwand 20 angeordnet, während ein zweiter Beschlag 70 im oberen Bereich der Kabinenwand 20 angeordnet ist.

Das Türelement 30 ist im Wesentlichen rechteckig ausgebildet und weist zwei parallel zueinander verlaufende Längskanten 30a, 30b und zwei parallel zueinander verlaufende Querkanten 30c, 30d auf. Im montierten Zustand verlaufen die Längskanten 30a, 30b im Wesentlichen vertikal, während die Querkanten 30c, 30d im Wesentlichen horizontal verlaufen.

Das Wandelement 40 ist ebenfalls im Wesentlichen rechteckig mit zwei parallel zueinander angeordneten Längskanten 40a, 40b und zwei parallel zueinander angeordneten Querkanten 40c, 40d ausgebildet. Im montierten Zustand verlaufen die Längskanten 40a, 40b im Wesentlichen vertikal, während die Querkanten 40c, 40d im Wesentlichen horizontal verlaufen. Die Längskante 40a ist insbesondere dem Türelement 30 zugewandt, während die Längskante 40b auf der dem Türelement 30 abgewandten Seite der entsprechenden Raumwand 15 zugewandt ist.

Das Wandelement 40 greift mit seiner von dem Türelement 30 abgewandten Längskante 40b in eine Wandschiene 50 ein. Die Wandschiene 50 ist als U-Profil ausgebildet und weist zwei im Wesentlichen parallel zueinander ausgerichtete Schenkel 51 und 52 auf, welche durch einen Profilgrund 53 miteinander verbunden sind. Das U-Profil weist eine Tiefe t auf, welche vom freien Ende der Schenkel 51, 52 bis zu dem Profilgrund 53 gemessen ist.

Zur Befestigung des Wandelements 40 in der Wandschiene 50 weist deren U-Profil in einem der Schenkel 51, 52, beispielsweise in dem Schenkel 51 wenigstens eine im vorliegenden Ausführungsbeispiel zwei Bohrungen 54 auf, welche eine Innengewinde aufweisen, in welches eine Schraube 56 eindrehbar ist (vgl. Figur 4).

Werden die Schrauben 56 in die Bohrungen 54 eingedreht, nachdem das Wandelement 40 mit seiner Längskante 40b voran in das U-Profil der Wandschiene 50 eingeschoben wurde, können die Schrauben 56 das Wandelement 40 zwischen der jeweiligen Schraube 56 und dem zweiten Schenkel 52 klemmend fixieren.

Die Tiefe t des U-Profils der Wandschiene 50 ist dabei derart bemessen, dass das Wandelement 40 in verschieden tief eingeschobenen Positionen in der Wandschiene 50 klemmbar ist. Dazu ist die Bohrung 54 ausreichend weit vom Profilgrund 53 entfernt, beispielsweise um einen Abstand a, welcher mindestens 10 mm, vorteilhafterweise mindestens 20 oder sogar 30 mm beträgt. Eine Fixierung des Wandelements 40 in der Wandschiene 50 ist damit sowohl möglich, wenn das Wandelement 40 bis auf Stoß gegen den Profilgrund 53 in das U-Profil hineingeschoben ist, aber auch wenn das Wandelement 40 etwa um den Abstand a aus dieser Position aus dem U-Profil der Wandschiene 50 herausgezogen ist. Auch in sämtlichen Zwischenpositionen ist selbstverständlich das Wandelement 40 in der Wandschiene 50 fixierbar. Dies ermöglicht eine Variation des Abstandes zwischen dem Profilgrund 53 und der dem Türelement 30 zugewandten Längskante 40a des Wandelements 40 und somit eine Variation und Justage der Breite der Kabinenwand 20, insbesondere etwa maximal um den Abstand a.

Die Wandschiene 50 wird in später beschriebener Weise derart an der Raumwand 15 fixiert, dass der Profilgrund 53 an der Raumwand 15 anliegt, während die im Wesentlichen vertikal verlaufenden Schenkel 51, 52 rechtwinklig von der Raumwand 15 abstehen.

Zwischen wenigstens einem der Schenkel 51, 52 und dem Wandelement 40, vorteilhafterweise zwischen beiden Schenkeln 51 und 52 und dem Wandelement 40 ist ein Dichtelement 57, beispielsweise in Form einer Dichtschnur, angeordnet, um eine Abdichtung gegen Spritzwasser zu ermöglichen. Das Dichtelement 57 ist vorzugsweise in einer in Längsrichtung der Schenkel 51 bzw. 52 verlaufenden Innennut 57' des jeweiligen Schenkels 51 bzw. 52 eingelegt.

Das Wandelement 40 ist nach der Montage in der Wandschiene 50 feststehend und starr an der Raumwand 15 fixiert. Das Türelement 30 ist mittels der Beschläge 60, 70 um die Schwenkachse S gegen das Wandelement 40 schwenkbar.

Der untere Beschlag 60 weist ein erstes Beschlagteil 61 und ein zweites Beschlagteil 62 auf. Das erste Beschlagteil 61 ist an dem Türelement 30 befestigt, während das zweite Beschlagteil 62 an dem Wandelement 40 befestigt ist. Das erste Beschlagteil 61 weist zwei Wangenteile 61a und 61b auf, welche an den beiden Seiten des Türelements 30 anliegen. Eine Klemmschraube 61c durchsetzt das eine Wangenteil 61b und eine Bohrung des Türelements 30 und ist in eine Gewindebohrung des gegenüberliegenden Wangenteils 61a einschraubbar. Mittels der Klemmschraube 61c können somit die Wangenteile 61a und 61b gegeneinander gezogen werden, um das zwischen den Wangenteilen 61a und 61b liegende Türelement 30 klemmend zu halten.

Das zweite Beschlagteil 62 weist zwei Wangenteile 62a und 62b auf, welche an den beiden Seiten des Wandelements 40 anliegen und an diesem fixiert sind. Das zweite Beschlagteil 62 weist erste Befestigungsmittel 63 und zweite Befestigungsmittel 65 auf. Die beiden Befestigungsmittel 62 und 65 sind in Richtung parallel zur Querkante 40c, 40d nebeneinander angeordnet.

Das erste Befestigungsmittel 63 weist eine Schraube 64c auf, welche in eine in dem ersten Wangenteil 62a angeordnete Bohrung 64a mit einem Innengewinde 64b eingedreht wird. Das zwischen den beiden Wangenteilen 62a, 62b angeordnete Wandelement 40 wird durch die Schraube 64c gegen das andere Wangenteil 62b gedrückt und zwischen der Schraube 64c und dem zweiten Wangenteil 62b klemmend fixiert.

Das zweite Befestigungsmittel 65 weist eine Schraube 66d auf, welche durch eine in dem ersten Wangenteil 62a vorgesehene Bohrung 66a sowie eine in dem Wandelement 40 angeordnete Ausnehmung hindurchgreift und in ein in dem gegenüberliegenden Wangenteil 62b angeordnete Bohrung 66b mit einem Innengewinde 66c eingedreht wird. Dadurch verspannt die Schraube 66d die beiden Wangenteile 62a und 62b gegeneinander, um das zwischen den Wangenteilen 62a, 62b angeordnete Wandelement 40 klemmend zu fixieren. Die in dem Wandelement 40 angeordnete Ausnehmung ist vorteilhafterweise als Kerbe 46 ausgebildet, welche von der entsprechenden Querkante 40c bzw. 40d ausgeht und beispielsweise etwa parallel zur jeweiligen Längskante 40a in das Wandelement 40 hineinführt (vgl. Figur 2b). Die Ausbildung der Ausnehmung als Kerbe 46 hat gegenüber der Ausbildung als Bohrung den Vorteil, dass bei einem Wandelement 40 aus Glas die Kerbe 46 dicht an der Längskante 40a angeordnet werden kann, ohne dass die Gefahr eines Glasbruches besteht. Das zweite Beschlagteil 62 kann dadurch besonders kompakt ausgestaltet werden, da in Richtung parallel zur Längskante 40a des Wandelements 40 lediglich eine Höhe des Beschlagteils 62 vonnöten ist, die ausreicht, um ausreichend Auflagefläche für die Köpfe der Schrauben 64c und 66d zu bieten. Die zwei nebeneinander angeordneten Befestigungsmittel 63 und 65 ermöglichen eine sichere Fixierung des Wandelements 40 in dem Beschlagteil 62 auf kleinstem Raum. Die Beschlagteile 62 und 61 liegen kantenbündig an den Querkanten 40d bzw. 30d des Wandelements 40 bzw. des Türelements 30 an. Dadurch werden in vorteilhafter Weise eine stabile Befestigung des Beschlags mit formschönen minimalen Abmessungen vereinigt.

Der untere Beschlag 60 kann einen Hebe-Senk-Mechanismus 67 aufweisen, welcher grundsätzlich aus dem Stand der Technik bekannt ist und dazu dient, dass das Türelement 30 bei Verschwenken aus einer geschlossenen Position in vertikaler Richtung angehoben wird, damit das Türelement 30 bei der Verschwenkbewegung nicht über den Boden streift, jedoch in der geschlossenen Position zum Boden hin abdichtend abgesenkt wird.

Der obere Beschlag 70 ist im Wesentlichen entsprechend dem unteren Beschlag 60 ausgebildet und unterscheidet sich von dem Beschlag 60 darin, dass statt des Hebe-Senk-Mechanismus 67 ein Lagerbolzen 77 vorgesehen ist, um welchen die Schwenkbewegung des Türelements 30 erfolgt. Auch die Beschlagteile des oberen Beschlages 70 liegen kantenbündig an den oberen Querkanten 30c bzw. 40c des Türelements 30 bzw. des Wandelements 40 an.

Die Figuren 5, 6 und 7 zeigen den Figuren 2, 3 und 4 entsprechende Ansichten der zweiten Kabinenwand 20'. Gleiche Bezugsziffern bezeichnen gleiche Teile. Die Kabinenwand 20' unterscheidet sich von der Kabinenwand 20 im Wesentlichen dadurch, dass das Wandelement 40' derart schmal ausgebildet ist, dass es weitgehend in dem U-Profil der Wandschiene 50' aufgenommmen wird.

Um das Türelement 30 derart dicht an der Wandschiene 50' anordnen zu können, andererseits jedoch das zweite Beschlagteil 62 sicher an dem Wandelement 40' befestigen zu können, weist die Wandschiene 50' an ihrem oberen und unteren Ende Ausnehmungen 58' auf, welche zur Aufnahme eines Abschnitts des zweiten Beschlagteils 62 dienen (vgl. Figur 6b). Die Ausnehmungen 58' sind dadurch gebildet, dass nur die Schenkel 51 und 52 des U-Profils mit einer reduzierten Wandstärke stehen bleiben, während der Profilgrund 53 entfernt ist und die lichte Breite zwischen den Schenkeln 51 und 52 durch Materialreduzierung an der Innenseite dieser Schenkel 51 und 52 erweitert ist. Die zweiten Beschlagteile 62 des oberen Beschlages 60 bzw. des unteren Beschlages 70 können in die entsprechenden oberen und unteren Ausnehmungen 58' soweit eingeschoben werden, dass sich im Wesentlichen nur die Abschnitte dieser Beschlagteile 62 mit der Schwenkachse S außerhalb der Schenkel 51 und 52 der Wandschiene 50' befinden, wie dies in Figur 6a zu sehen ist. Das Wandelement 40', welches in den unteren und oberen zweiten Beschlagteilen 62 geklemmt ist, ist in dieser Ausführung als schmale Schiene ausgebildet, die nahezu vollständig in der Profiltiefe t der Wandschiene 50' aufgenommen ist. In dieser Ausführung kann das Türelement 30 mit der Schwenkachse S so dicht an der Wandschiene 50' montiert werden, dass sich im Abstand kein Unterschied zu einer Duschkabine ergibt, bei welcher das Türelement mittels Beschlägen unmittelbar an der Raumwand montiert wird. Die Ausgestaltung der Beschläge 60 und 70 sowie die Befestigung der Wandschiene 50' ist dabei identisch, unabhängig davon, ob ein Wandelement 40 größerer Breite oder ein schmales Wandelement 40' verwendet wird.

Um das Türelement 30 gegen das Wandelement 40' abdichten zu können, weist vorteilhafterweise das Wandelement 40' in seiner dem Türelement 30 zugewandten Stirnkante eine vertikal durchgehende Nut 42 auf, in welche eine Dichtung 44 (Figur 9) eingesetzt ist. Die Dichtung 44 weist einen an die Nut 42 angepassten Steg auf, welcher beispielsweise Rippen zur besseren Fixierung in der Nut 42 aufweisen kann, und einen an den Steg anschließenden abgerundeten pilzförmigen Kopf, welcher die dem Türelement 30 zugewandte Stirnfläche des Wandelements 40' überdeckt. Der pilzförmige Kopf ist vorteilhafterweise flexibel, z. B. hohl ausgebildet, um bei Verschwenken des Türelements 30 gegenüber dem Wandelement 40' dem sich ändernden Abstand zwischen der dem Türelement 30 zugewandten Längskante 40a des Wandelements 40' und der dem Wandelement 40' zugewandten Längskante 30b des Türelements 30 Rechnung zu tragen.

Das Türelement 30 ist vorzugsweise aus Glas oder Kunststoff gefertigt und vorteilhafterweise transparent. Das Wandelement 40 ist vorzugsweise übereinstimmend mit dem Türelement 30 aus Glas oder einem transparentem Kunststoff hergestellt. Ist ein Wandelement 40' geringer Breite vorgesehen, welches nahezu vollständig in der Wandschiene 50' aufgenommen ist, so kann das Wandelement 40' vorzugsweise im Hinblick auf die höhere Stabilität auch aus Metall gefertigt sein. Zweckmäßig ist in dieser Ausführung das Wandelement 40' ein Aluminiumprofil mit Innenhohlräumen, wie dies die Figuren 6a und 7 zeigen. Diese Ausführung vereinigt eine hohe Stabilität mit geringem Gewicht und Materialbedarf.

Anhand der Figuren 10 bis 16 wird eine vorteilhafte Montage der Wandschiene 50/50' erläutert.

Die Wandschiene 50 weist ein U-Profil auf mit zwei Schenkeln 51 und 52 und einem diese Schenkel verbindenden Profilgrund 53. In einem der Schenkel 52 sind die Bohrungen 54 ausgebildet, in welche die Schrauben 56 zum Klemmen des Wandelements 40/40' eingedreht werden. Zur Befestigung der Wandschiene 50, 50' an der jeweiligen Raumwand 15, 16 weist der Profilgrund 53 der Wandschiene 50 wenigstens zwei in Längsrichtung beabstandete Durchbrüche 80 auf. Die Durchbrüche 80 sind mittig in dem Profilgrund 53 angeordnet. Im Inneren des U-Profils der Wandschiene 50 ist anschließend an den Durchbruch 80 die lichte innere Weite zwischen den Schenkeln 51 und 52 in Form eines zu dem Durchbruch 80 koaxialen Zylinder 81 aufgeweitet. Innerhalb der Dicke des Profilgrundes 53 weist der Durchbruch 80 einen Durchmesser auf, der größer ist als der Durchmesser des Zylinders 81 und demzufolge auch größer als die lichte innere Weite zwischen den Schenkeln 51 und 52. Dadurch bildet der Durchbruch 80 einen kreisscheibenförmigen Aufnahmeraum 82, der nach der Außenseite des Profilgrundes 53 hin offen ist und nach der Innenseite hin durch die Schenkel 51 und 52 begrenzt ist, wie in den Figuren 11 und 12 zu erkennen ist. Der Aufnahmeraum 82 ist mit einem Innengewinde ausgebildet. In den Aufnahmeraum 82 wird eine Justierscheibe 83 eingelegt, die als Einzelteil in Figur 15 im Axialschnitt dargestellt ist. Die Justierscheibe 83 hat die Form einer Kreisringscheibe, deren Außendurchmesser kleiner ist als der Innendurchmesser des Aufnahmeraums 82, jedoch größer als der Innendurchmesser des Zylinders 81. Der Innendurchmesser der Justierscheibe 83 entspricht dem Durchmesser der Schrauben 84, mit welchen die Wandschiene 50 an der jeweiligen Raumwand 15 befestigt wird. Die Dicke der Justierscheibe 83 ist kleiner als die Dicke des Profilgrundes 53. In das Innengewinde des Aufnahmeraums 82 wird eine Deckschraube 85 eingedreht, die die Form einer Kreisringscheibe hat, deren Außengewinde dem Innengewinde des Aufnahmeraums 82 entspricht. Der Innendurchmesser der Deckschraube 85 ist größer als der Innendurchmesser der Justierscheibe 83, jedoch kleiner als der Außendurchmesser der Justierscheibe 83. Die Dicke der Deckschraube 85 ist geringer als die Dicke des Profilgrundes 53. Wird die Justierscheibe 83 in den Aufnahmeraum 82 eingelegt und anschließend die Deckschraube 85 eingedreht, so wird die Justierscheibe 83 in dem Aufnahmeraum 82 gehalten, ist in diesem jedoch aufgrund ihres gegenüber dem Innendurchmesser des Aufnahmeraums 82 kleineren Außendurchmessers radial verschiebbar.

Die Montage der Wandschiene 50, 50' kann in einfacher Weise durch eine einzelne Person in folgender Weise durchgeführt werden.

Mit einer die Grundrissabmessungen der Duschkabine 10 darstellenden Schablone wird die Position der Wandschienen 50, 50' festgelegt. Die Wandschienen 50, 50' werden in dieser Position vertikal ausgerichtet an der jeweiligen Raumwand 15, 16 angebracht, wozu vorzugsweise an der an der Raumwand 15, 16 anliegenden Außenseite des Profilgrundes 53 angebrachte Klebepads dienen. Nach dieser provisorischen Fixierung der Wandschienen 50, 50' werden Führungsbuchsen 86 in die jeweiligen aufgeweiteten Zylinder 81 eingesetzt. Die Führungsbuchsen 86, die beispielsweise aus Kunststoff bestehen können, haben eine zylindrische Form, deren Außendurchmesser dem Innendurchmesser der Zyinder 81 entspricht, so dass die Führungsbuchsen 86 spielfrei in die aufgeweiteten Zylinder 81 eingesetzt werden können. Vorzugsweise wird die Führungsbuchse 86 verdrehsicher in dem Zylinder 81 gehalten. Der Innendurchmesser der Führungsbuchsen 86 entspricht dem Durchmesser eines Bohrers 87, der in Figur 15 ansatzweise dargestellt ist. Der Bohrer 87 kann nun durch die Führungsbuchse 86 axial präzise geführt durch den Durchbruch 80, die Justierscheibe 83 und die Deckschraube 85 in die Raumwand 15 bzw. 16 geführt werden, um dort ein geeignetes Bohrloch vorzubohren. Sobald die entsprechenden Bohrlöcher angebracht sind, wird die provisorisch fixierte Wandschiene 50, 50' wieder von der Raumwand 15, 16 abgenommen. Die vorgebohrten Bohrlöcher können nun mittels eines Bohrers größeren Durchmessers erweitert werden, um in diese Bohrlöcher Dübel einzusetzen. Die Führungsbuchsen 86 werden nun aus den Wandschienen 50, 50' herausgenommen und die Wandschienen 50, 50' werden wieder an der jeweiligen Raumwand 15, 16 positioniert. Nun werden die Schrauben 84 eingesetzt und durch die Justierscheibe 83 hindurch in den jeweiligen Dübel eingeschraubt. Der Durchmesser der Schrauben 84 entspricht dem Innendurchmesser der Justierscheibe 83, während der Durchmesser des Schraubenkopfes dem Innendurchmesser des aufgeweiteten Zylinders 81 entspricht. Die Schraube 84 kann somit durch den Zylinder 81 eingeführt werden, fügt sich mit ihrem Schraubenkopf in den konisch ausgebildeten Innendurchmesser der Justierscheibe 83 ein, wodurch beim Eindrehen der Schraube 84 in den Dübel die Justierscheibe 83 über die Deckschraube 85 die Wandschiene 50, 50' gegen die Raumwand 15, 16 verspannt und fixiert. Vor dem Festziehen der Schraube 84 ist noch ein Nachjustieren der exakten Position der Wandschiene 50, 50' möglich, da die Justierscheibe 83 mit der Schraube 84 in dem Aufnahmeraum 82 mit radialem Spiel verschiebbar ist, so dass die Wandschiene 50, 50' gegenüber der Schraube 84 geringfügig verschiebbar ist.

Die Montage der Wandschiene 50, 50' hat den Vorteil, dass diese Montage von einer Einzelperson ohne zusätzliche Hilfsmittel einfach und präzise durchgeführt werden kann. Die Anordnung der Schrauben 84 im Profilgrund 53 der Wandschienen 50, 50' ist nach Montage der Wandschiene 50, 50' unsichtbar, so dass sich ein formschönes Aussehen der Wandschiene mit hoher Stabilität ergibt, ohne dass eine Verbreiterung der Wandschiene notwendig ist. Die eingesetzten und eingeschraubten Schrauben 84 werden durch die anschließend in die Wandschienen 50, 50' eingesetzten Wandelemente 40, 40' abgedeckt.

### Bezugszeichenliste

- 10: Duschkabine
- 15: Raumwand
- 16: Raumwand
- 20: Kabinenwand
- 20': Kabinenwand
- 30: Türelement
- 30a: Längskante
- 30b: Längskante
- 30c: Querkante
- 30d: Querkante
- 40: Wandelement
- 40': Wandelement
- 40a: Längskante
- 40b: Längskante
- 40c: Querkante
- 40d: Querkante
- 42: Nut
- 44: Dichtung
- 46: Kerbe
- 50: Wandschiene
- 50': Wandschiene
- 51: Schenkel
- 52: Schenkel
- 53: Profilgrund
- 54: Bohrung
- 56: Schraube
- 57: Dichtelement
- 57': Innennut
- 58': Ausnehmung
- 60: Beschlag
- 61: Erstes Beschlagteil
- 61a: Wangenteil
- 61b: Wangenteil
- 61c: Klemmschraube
- 62: Zweites Beschlagteil
- 62a: Wangenteil
- 62b: Wangenteil
- 63: Erstes Befestigungsmittel
- 64a: Bohrung
- 64b: Innengewinde
- 64c: Schraube
- 65: Zweites Befestigungsmittel
- 66a: Bohrung
- 66b: Bohrung
- 66c: Innengewinde
- 66d: Schraube
- 67: Hebe-Senk-Mechanismus
- 70: Beschlag
- 77: Lagerbolzen
- 80: Durchbrüche
- 81: Zylinder
- 82: Aufnahmeraum
- 83: Justierscheibe
- 84: Schraube
- 85: Deckschraube
- 86: Führungsbuchse
- 87: Bohrer
- t: Profiltiefe
- a: Abstand
- S: Schwenkachse

## Patentansprüche

1. Duschkabine mit wenigstens einer Kabinenwand (20, 20'), die ein feststehendes Wandelement (40, 40') und ein mittels Beschlägen (60, 70) schwenkbar mit dem Wandelement (40, 40') verbundenes Türelement (30) aufweist, wobei das Wandelement (40, 40') mit einer vertikalen Längskante (40b) in einer an einer Raumwand (15, 16) befestigbaren, ein U-Profil aufweisenden Wandschiene (50, 50') klemmbar ist, wobei ein oberer Beschlag (70) an dem Türelement (30) und dem Wandelement (40, 40') bündig mit deren oberen Querkanten (30c bzw. 40c) anliegt, wobei ein unterer Beschlag (60) an dem Türelement (30) und dem Wandelement (40, 40') bündig mit deren unteren Querkanten (30d bzw. 40d) anliegt und wobei der obere Beschlag (70) und der untere Beschlag (60) auf dem Wandelement (40, 40') jeweils mit einem Beschlagteil (62) mittels zweier parallel zur jeweiligen Querkante (40c, 40d) nebeneinander angeordneter Befestigungsmittel (63, 65) klemmend fixiert sind, wobei
das Beschlagteil (62) zwei parallele Wangenteile (62a, 62b) aufweist, zwischen denen das Wandelement (40, 40') aufgenommen ist, wobei ein erstes Befestigungsmittel (63) als Schraube (64c) ausgebildet ist, die in eine Bohrung (64a) mit Innengewinde (64b) des ersten Wangenteils (62a) eingedreht ist und das Wandelement (40, 40') gegen das zweite Wangenteil (62b) drückt, und wobei ein zweites Befestigungsmittel (65) als Schraube (66d) ausgebildet ist, die das erste Wangenteil (62a) und das Wandelement (40, 40') durchsetzt und in ein Innengewinde (66c) einer Bohrung (66b) des zweiten Wangenteils (62b) eindrehbar ist.

2. Duschkabine nach Anspruch 1,
**dadurch gekennzeichnet, dass**
das Wandelement (40, 40') eine Scheibe aus Glas oder Kunststoff ist.

3. Duschkabine nach Anspruch 2,
**dadurch gekennzeichnet, dass**
in dem Wandelement (40, 40') jeweils eine Kerbe (46) in den horizontalen Querkanten (30c, 40c) nahe der vertikalen Längskante (40a) ausgebildet ist, die von der Schraube (66d) des zweiten Befestigungsmittels (65) durchsetzt wird.

4. Duschkabine nach Anspruch 1,
**dadurch gekennzeichnet, dass**
das Wandelement (40, 40') als schmale Metallleiste ausgebildet ist, die größtenteils in dem U-Profil der Wandschiene (50, 50') aufgenommen ist.

5. Duschkabinen nach einem der vorhergehenden Ansprüche,
**dadurch gekennzeichnet, dass**
das U-Profil der Wandschiene (50, 50') am oberen und unteren Ende Ausnehmungen (58') des Profilgrundes (53) und gegebenenfalls der Innenflächen der Schenkel (51, 52) aufweist.

6. Duschkabine nach Anspruch 5,
**dadurch gekennzeichnet, dass**
das an dem Wandelement (40, 40') angebrachte Beschlagteil (62) des oberen Beschlags (70) und des unteren Beschlags (60) in die jeweilige Ausnehmung (58) einsetzbar ist.

## Claims

1. Shower cubicle comprising at least one cubicle wall (20, 20') having a fixed wall element (40, 40') and a door element (30) which is pivotably connected to said wall element (40, 40') by means of fittings (60, 70), wherein the wall element (40, 40') can be clamped with a vertical longitudinal edge (40b) into a wall rail (50, 50') which has a U-shaped profile and can be attached to a room wall (15, 16),
wherein an upper fitting (70) on the door element (30) and the wall element (40, 40') is flush with the upper transverse edges (30c or 40c) of said elements,
wherein a lower fitting (60) on the door element (30) and the wall element (40, 40') is flush with the lower transverse edges (30d or 40d) of said elements,
wherein the upper fitting (70) and the lower fitting (60) on the wall element (40, 40') are respectively secured in a clamping manner to a fitting part (62) by means of two fastening means (63, 65) which are disposed side by side and parallel to the respective transverse edge (40c, 40d), wherein
the fitting part (62) comprises two parallel cheek parts (62a, 62b) between which the wall element (40, 40') is held, wherein
a first fastening means (63) is configured as a screw (64c) which is screwed into a bore (64a) having an internal thread (64b) of the first cheek part (62a) and the wall element (40, 40') presses against the second cheek part (62b), and wherein a second fastening means (65) is configured as a screw (66d) which passes through the first cheek part (62a) and the wall element (40, 40') and can be screwed into an internal thread (66c) of a bore (66b) of the second cheek part (62b).

2. Shower cubicle according to Claim 1,
**characterised in that** the wall element (40, 40') is a pane of glass or plastic.

3. Shower cubicle according to Claim 2,
**characterised in that**, in each case, a notch (46) is formed in the wall element (40, 40') in the horizontal transverse edges (30c, 40c) near the vertical longitudinal edge (40a), through which the screw (66d) of the second fastening means (65) passes.

4. Shower cubicle according to Claim 1,
**characterised in that** the wall element (40, 40') is configured as a narrow metal strip, the majority of which is accommodated within the U-shaped profile of the wall rail (50, 50').

5. Shower cubicles according to any one of the preceding Claims,
**characterised in that**, at the upper and lower ends, the U-shaped profile of the wall rail (50, 50') comprises recesses (58') of the profile base (53) and optionally the inner surfaces of the legs (51, 52).

6. Shower cubicle according to Claim 5,
**characterised in that** the fitting part (62) of the upper fitting (70) and the lower fitting (60) which is attached to the wall element (40, 40') can be inserted into the respective recess (58).

## Revendications

1. Cabine de douche ayant au moins une paroi de cabine (20, 20') qui comporte un élément de paroi fixe (40, 40') et un élément de porte (30) articulé sur l'élément de paroi (40, 40') au moyen de ferrures (60, 70), l'élément de paroi (40, 40') pouvant être bloqué par un bord longitudinal vertical (40b) dans un rail de paroi (50, 50') ayant un profil en U pouvant être fixé sur une paroi d'un espace (15, 16),
une ferrure supérieure (70) s'appliquant sur l'élément de porte (30) et sur l'élément de paroi (40, 40') en étant au même niveau que leur bord transversal supérieur (30c ou 40c),
une ferrure inférieure (60) s'appliquent sur l'élément de porte (30) et l'élément de paroi (40, 40') en étant au même niveau que leur bord transversal inférieur (30d ou 40d),
la ferrure supérieure (70) et la ferrure intérieure (60) étant respectivement bloquées sur l'élément de paroi (40, 40') avec une partie de ferrure (62) par l'intermédiaire de deux moyens de fixation (63, 65) installés côte à côte parallèlement au bord transversal (40c, 40d) respectif,
la partie de ferrure (62) comprenant deux parties de flasque parallèles (62a, 62b) entre lesquelles est logé l'élément de paroi (40, 40'),
un premier moyen de fixation (63) étant réalisé sous la forme d'une vis (64c) qui est vissée dans un perçage (64a) ayant un filetage interne (64b) de la première partie de flasque (62a) et applique à force l'élément de paroi (40, 40') contre la seconde partie de flasque (62b), et
un second moyen de fixation (65) étant réalisé sous la forme d'une vis (66d) qui traverse la première partie de flasque (62a) et l'élément de paroi (40, 40') et peut être vissée dans un filetage interne (66c) d'un perçage (66b) de la seconde partie de flasque (62b).

2. Cabine de douche conforme à la revendication 1,
**caractérisée en ce que**
l'élément de paroi (40, 40') est une vitre en verre ou en matériau synthétique.

3. Cabine de douche conforme à la revendication 2,
**caractérisée en ce que**
l'élément de paroi (40, 40') comporte dans les bords transversaux horizontaux (30c, 40c) respectifs à proximité du bord longitudinal vertical (40a) une entaille (46) qui est traversée par la vis (66d) du second moyen de fixation (65).

4. Cabine de douche conforme à la revendication 1,
**caractérisée en ce que**
l'élément de paroi (40, 40') est réalisé sous la forme d'une étroite baguette métallique qui est en grande partie logée dans le profil en U du rail de paroi (50, 50').

5. Cabine de douche conforme à l'une des revendications précédentes,
**caractérisée en ce que**
le profil en U du rail de paroi (50, 50') comporte à son extrémité supérieure et à son extrémité intérieure des évidements (58') dans la base de profil (53) et le cas échéant dans les surfaces internes des branches (51, 52) de celui-ci.

6. Cabine de douche conforme à la revendication 5,
**caractérisée en ce que**
la partie de ferrure (62) montée sur l'élément de paroi (40, 40') de la ferrure supérieure (70) et de la ferrure inférieure (60) peut être introduite dans l'évidement (58) respectif.
